# EUROPÄISCHE PATENTSCHRIFT

(11) **EP 1 752 592 B1**
(45) Veröffentlichungstag und Bekanntmachung des Hinweises auf die Patenterteilung: **17.08.2016**
(21) Anmeldenummer: 06015272.5
(22) Anmeldetag: 21.07.2006
(51) Int. Cl.: E04B 2/16, E04C 1/40

(54) **Verfahren zur Herstellung von Mauersteinen sowie mit dem Verfahren hergestelltes Mauersteinsystem**
Method of making bricks and brick system made by this method
Procédé de fabrication de blocs de construction et système de blocs de construction fabriqué par ce procédé

(30) Priorität: 21.07.2005 DE 102005034809; 19.01.2006 DE 102006002825
(43) Veröffentlichungstag der Anmeldung: 14.02.2007
(73) Patentinhaber: Deutsche Rockwool Mineralwoll GmbH & Co. OHG, 45966 Gladbeck (DE); Mein Ziegelhaus GmbH & Co. KG, 63755 Alzenau (DE)
(72) Erfinder: Paulitschke, Werner, D-41564 Kaarst (DE); Pieper, Herbert, Dipl. ing, D-48249 Dülmen (DE); Sattler, Rüdiger, 89281 Altenstadt (DE); Maucher, Thomas, 88441 Mittelbiberach (DE); Schupp, Bernd, 89233 Neu Ulm (DE); Thater, Hubert L., 87727 Babenhausen (DE)
(74) Vertreter: Stenger Watzke Ring

(56) Entgegenhaltungen:
- EP-A2- 0 214 650
- DE-A1- 2 937 343
- DE-A1- 10 229 856
- DE-A1- 19 807 040
- FR-A1- 2 201 377

## Beschreibung

Die Erfindung betrifft ein Verfahren zur Herstellung von Mauersteinen gemäß dem Oberbegriff des Anspruchs 1 und ein Mauersteinsystem gemäß dem Oberbegriff des Anspruchs 35. J

Mauersteine, insbesondere Lochziegel werden aus Ton, Lehm oder tonigen Massen mit oder ohne Zusatz von anderen Stoffen als Maschinenziegel geformt und bei 800 bis 1.000°C gebrannt. Derartige Mauersteine weisen einen kubischen Körper mit einer Breite auf, der in der Regel mit einer Wandstärke einer aus den Mauersteinen herzustellenden Gebäudewand übereinstimmt. Daher werden derartige Mauersteine in unterschiedlichen Breiten hergestellt. Es ist aber auch denkbar, dass mehrere Mauersteine mit ihren Schmalseiten aneinander liegend in einer Gebäudewand angeordnet werden. Beispielsweise bilden zwei derartige Mauersteine in voranstehender Anordnung eine Gebäudewand aus, die eine Wandstärke aufweist, welche im Wesentlichen der doppelten Breite der Mauersteine entspricht. Im Zuge der rationalisierten Erstellung entsprechender Gebäudewände hat es sich aber durchgesetzt, Mauersteine mit Breiten vorzuhalten, die den gewünschten Wandstärken der Gebäudewände entsprechen.

Beispielsweise ist ein derartiger Mauerstein aus der DE 31 00 642 A1 bekannt. Hierbei handelt es sich um einen Hohlbaustein mit Dämmstoffschichten, die parallel zu zwei einander gegenüberliegenden Außenseiten des Hohlbausteines in Räumen des Hohlbausteines angeordnet und voneinander durch zumindest einen von leeren Hohlräumen durchsetzten Bereich distanziert sind. Die von Dämmstoffschichten durchsetzten Bereiche sind darüber hinaus gegen die zu ihnen parallelen Außenseiten des Hohlbausteines durch solche von leeren Hohlräumen durchsetzte Bereiche distanziert. Als Dämmstoff nennt dieser Stand der Technik schäumbaren Dämmstoff, also beispielsweise Polyurethan oder Polystyrol, der in die dafür vorgesehenen Räume des Hohlbausteines eingeschäumt wird. Ferner wird als Dämmstoff Mineralwolle genannt, ohne dass dieser Stand der Technik offenbart, wie Mineralwolle in die Räume des Hohlbausteins eingebracht werden soll. Nach diesem Stand der Technik ist es auch möglich, vorgefertigte Dämmstoffplatten, beispielsweise Schaumstoffplatten in die Räume des Hohlbausteins einzufügen.

Ein weiterer Mauerstein ist aus der DE 35 32 590 A1 bekannt, wobei dieser Mauerstein einen mit Luftkammern versehenen Grundkörper aufweist. An wenigstens einer Seite des Grundkörpers sind erste Stege angeformt, die sich nur über einen Teil der Höhe des Grundkörpers erstrecken. An diese Stege ist eine erste Schale parallel zum Grundkörper angeformt. An die erste Schale und/oder an die andere Seite des Grundkörpers sind zweite Stege angeformt, an die eine zweite Schale, ebenfalls parallel zum Grundkörper angeformt ist, die sich ebenfalls nur über einen Teil der Höhe des Grundkörpers erstrecken, und zwar versetzt zu den ersten Stegen. Der Raum zwischen den Schalen und/oder der Raum zwischen dem Grundkörper und der Schale ist mit Isolationsmaterial gefüllt, wobei als Isolationsmaterial Schaumstoff, Kork, Korkschrot, Koksfaser, Holzwolle, Glaswolle und Steinwolle genannt sind. Ferner sind Kunstfasern möglich, die in den Raum zwischen den Schalen und/oder zwischen dem Grundkörper und der Schale gespritzt, gegossen oder eingeschoben werden können.

Ein weiterer Mauerstein in Form eines Gitterziegels ist aus der DE 296 09 385 U1 bekannt ist. Dieser Gitterziegel weist eine umlaufende Wandung auf, wobei wenigstens zwei gegenüberliegende Seiten der Wandung auf der jeweiligen Außenseite des Gitterziegels Aussparungen bzw. Ausbuchtungen aufweisen, die bei einer seitlichen Aneinanderreihung von mehreren Gitterziegeln ineinandergreifen. Des Weiteren weist der Gitterziegel im Inneren angeordnete Stege auf, die vertikal verlaufende Hohlräume definieren. Bei diesem Gitterziegel ist es vorgesehen, dass innerhalb der umlaufenden Wandung wenigstens ein von den vertikalen Stegen freier Innenraum zur Aufnahme von Isolationsmaterial ausgebildet ist. Dieser Innenraum ist im Vergleich zu den Hohlräumen wesentlich größer ausgebildet. Als Isoliermaterial ist Glaswolle, Mineralwolle, ein geschäumter Kunststoff oder ein Dämmstoff aus Kunstfasern, insbesondere aus Hohlfasern vorgesehen.

Des Weiteren ist aus der DE 200 12 221 U1 ein als Ziegel ausgebildeter Mauerstein vorbekannt, der zwei an gegenüberliegenden Außenseiten des Ziegels ausgebildete, in Gebrauchslage horizontal angeordnete Lagerseiten, zwei an gegenüberliegenden Außenseiten ausgebildete, in Stoßrichtung weisende, in Gebrauchslage vertikal angeordnete Stoßseiten, vorzugsweise mit Stoßfugen-Verzahnung, zwei an gegenüberliegenden Außenseiten ausgebildete, in Gebrauchslage vertikal angeordnete, vorzugsweise freie Außenseiten aufweist, wobei im Inneren des Ziegeis in Gebrauchslage vertikal gerichtete Lochkammern ausgebildet sind, die den Ziegel durchgreifen, indem sie an mindestens einer Lagerseite, vorzugsweise an beiden Lagerseiten, offen ausgebildet sind. Von diesen Lochkammern sind mehrere Lochkammern mit kleinerem Lochquerschnitt ausgebildet, wobei mindestens eine Lochkammer als Dämmmaterial aufnehmende Lochkammer mit größerem Lochquerschnitt ausgebildet ist. Als Dämmmaterial ist ein kompakter Dämmmaterialkörper vorgesehen, der hinsichtlich seiner äußeren Abmessungen, dass heißt hinsichtlich seiner axialen Länge und seinem Querschnitt, passgenau den Abmessungen der ihn aufnehmenden Lochkammer entspricht. Um diesen Dämmmaterialkörper in der Lochkammer zu halten, weist diese eine in den Lochquerschnitt hineinragende Ausformung in Form einer vorspringenden leistenförmigen Nase auf. Diese Nase wird in das Dämmmaterial eingedrückt, so dass das Dämmmaterial in der Lochkammer festgeklemmt sitzt.

Es sind schließlich Mauersteine, nämlich Lochziegel auf dem Markt bekannt, die einen kubischen Körper aufweisen, der eine Breite entsprechend der auszubildenden Wandstärke der Gebäudewand hat. In diesem kubischen Körper sind Hohlräume vorgesehen, die mit einer Perlitfüllung als Dämmstoff befüllt sind.

Die voranstehend beschriebenen Mauersteine weisen verschiedene Nachteile auf. So ist zu erkennen, dass das Einbringen von Dämmstoffen in Form einer Schüttung, beispielsweise aus Perlit, Vermiculite oder Schaumglas den Nachteil hat, dass die Schüttung gesintert werden muss oder mit einem Bindemittel zu versehen ist, um ein Aushärten der Schüttung im Mauerstein zu ermöglichen. Wird diese Schüttung erst nach der Herstellung des kubischen Körpers eingebracht, so bedarf es einer Aushärtezeit der Schüttung, bevor der Mauerstein verkaufsfertig ist. Gegebenenfalls kann diese Aushärtezeit durch einen ergänzenden Brennvorgang verkürzt werden. Darüber hinaus besteht der Nachteil, dass die Hohlräume in den unterschiedlichen Mauersteinen eine unterschiedliche Menge Dämmstoff aufnehmen, so dass entsprechende Dämmstoffe in unterschiedlichen Ausgestaltungen vorgehalten werden müssen. Dies trifft insbesondere bei solchen Mauersteinen zu, die mit vorgeformten Dämmstoffkörpern befüllt werden sollen. In der Regel ist für jede Mauersteinlänge und -breite die Vorhaltung entsprechender Dämmstoffkörper erforderlich. Des Weiteren haben die vorbekannten Mauersteine zum Teil den Nachteil, dass die eingebrachten Dämmstoffkörper nicht mit einer ausreichenden Haftung in den Hohlräumen angeordnet sind, so dass die Dämmstoffkörper entweder mit zusätzlichem Kleber oder Vorsprüngen in den Hohlräumen befestigt werden müssen. Der Einsatz von Kleber führt hierbei mitunter dazu, dass die erforderliche Feuerwiderstandsklasse aufgrund der Verwendung von organischen Bestandteilen nicht eingehalten werden kann. Die Ausgestaltung von zusätzlichen Vorsprüngen als Klemmelemente führt zu aufwendigeren Formen bei der Herstellung der Mauersteine und zu dem Problem, dass diese Vorsprünge bei der maschinellen Fertigung, insbesondere beim maschinellen Einsetzen der Dämmstoffelemente beschädigt oder zerstört werden können, so dass der Erfolg höchst zweifelhaft ist. Darüber hinaus weisen diese Mauersteine den Nachteil auf, dass trotz der zusätzlichen Vorsprünge in den Dämmstoff aufnehmenden Hohlräumen der Dämmstoff herausfällt, wenn die Mauersteine in ihrer Längsrichtung geschnitten werden. Mauersteine, die mit Schüttfüllungen versehen werden, können beim Auftrennen oder Aufschneiden dazu neigen, dass die Schüttfüllung nicht ausreichend fixiert ist und herausrieselt. Deshalb werden spezielle, als Schnittsteine bezeichnete Mauersteine angeboten. Zudem weisen Schüttfüllungen eine Wärmeleitfähigkeit von minimal 0,043 W/mK auf.

FR 2 201 377 A1 offenbart ein Verfahren zur Herstellung von Mauersteinen gemäß dem Oberbegriff des Anspruchs 1 und ein Mauersteinsystem gemäß dem Oberbegriff des Anspruchs 35. Ausgehend von diesem Stand der Technik liegt der Erfindung die Aufgabe zugrunde, ein gattungsgemäßes Verfahren zur Herstellung von Mauersteinen derart weiterzuentwickeln, dass eine rationelle Fertigung der Mauersteine in unterschiedlichen Längen und Breiten möglich ist, wobei die Mauersteine sehr gute Dämmeigenschaften aufweisen und in ausreichender Variabilität hinsichtlich ihrer Schall- und/ oder Wärmedämmeigenschaften herstellbar sind. Weiterhin ist es Aufgabe der Erfindung, einen Mauerstein bereitzustellen, der in einfacher und kostengünstiger Weise als Massenprodukt bei hervorragenden Wärmeund/oder Schalldämmeigenschaften herstellbar ist.

Die Lösung dieser Aufgabenstellung sieht bei einem erfindungsgemäßen gemäß Anspruch 1 vor, dass sämtliche Hohlräume der Mauersteine unterschiedlicher Breite durch jeweils eine vorbestimmte Breite der Stege zwischen den Hohlräumen mit einer identischen Breite und vorzugsweise einem definierten Volumen hergestellt werden.

Erfindungsgemäß ist somit vorgesehen, dass Mauersteine unterschiedlicher Länge und Breite Hohlräume aufweisen, die unabhängig von der Länge und Breite der Mauersteine hinsichtlich ihrer Breite identisch ausgebildet sind, so dass diese Hohlräume grundsätzlich auch mit identisch breiten Dämmstoffelementen, beispielsweise streifen-, balken- oder plattenförmigen Dämmstoffelementen aus organischen oder anorganischen Fasern und/oder organischen oder anorganischen Bläh- oder Schaumstoffen bestückt werden können. Die Vorhaltung von unterschiedlich breiten Dämmstoffelementen ist hierbei nicht mehr nötig, so dass die Verfüllung der Mauersteine wesentlich rationeller und preiswerter ist. Die Variabilität der Mauersteine wird hinsichtlich der unterschiedlichen Längen daher durch unterschiedlich breite Stege zwischen den Hohlräumen erzielt. So ermöglicht das erfindungsgemäße Verfahren beispielsweise die Herstellung von Mauersteinen, nämlich Lochziegeln für Wandstärken von 24 cm, 30 cm, 36,5 cm, 38 cm, 40 cm, 42,5 cm oder 49 cm, die allesamt hinsichtlich der Breite identisch ausgebildete Hohlräume beispielsweise einer Breite von 40 mm aufweisen, so dass bei diesen voranstehend beschriebenen Lochziegeln unterschiedlicher Breite grundsätzlich Dämmstoffelemente verwendet werden können, die mit einer entsprechenden Materialstärke ausgebildet sind.

Hinsichtlich der Lösung der voranstehend genannten Aufgabenstellung ist bei einem erfindungsgemäßen Mauersteinsystem gemäß Anspruch 35 vorgesehen, dass der Dämmstoff als Formkörper ausgebildet und reibschlüssig in die Hohlräume eingesetzt ist, wobei der Formkörper vorzugsweise eine gegenüber dem Hohlraum größere Breite und/oder Länge aufweist.

Durch die reibschlüssige Verbindung zwischen dem als Formkörper ausgebildeten Dämmstoff und dem Körper des Mauersteins wird der Dämmstoff im Wesentlichen unverlierbar im Hohlraum angeordnet, so dass auch ein Schneiden des Mauersteins nicht zwingend dazu führt, dass der Dämmstoff aus dem Mauerstein herausfällt. Der erfindungsgemäß ausgebildete Mauerstein ist nicht brennbar und weist eine Wärmeleitfähigkeit von maximal 0,034 W/mK auf.

Der Mauerstein wird vorzugsweise aus anorganischen Ausgangsmaterialien hergestellt. Beispielsweise können derartige Mauersteine aus einem hydraulisch aushärtenden Ausgangsmaterial, insbesondere aus Zement, Kalk, Kies, Split, Sand, natürlichen und/oder geblähten Leichtzuschlagstoffe mit oder ohne Zusatz von anderen Stoffen, wie beispielsweise Ziegelmehl, Aschen oder ähnlichen Stoffen oder einem wärmehärtbaren Ausgangsmaterial, insbesondere aus Ton, Lehm oder tonigen Massen mit oder ohne Zusatz von anderen Stoffen, wie Magerungs- und/oder Ausbrennstoffe, beispielsweise Polystyrol, Sägemehl, Papierfaserstoff oder dergleichen hergestellt werden.

Die Herstellung der Mauersteine kann sowohl kontinuierlich im Zuge eines Strangpressverfahrens oder diskontinuierlich erfolgen, in dem die Mauerstein einzeln in einer Form dadurch hergestellt werden, dass eine Vielzahl von Formen mit dem Ausgangsmaterial befüllt werden und das Ausgangsmaterial in den Formen ausgehärtet wird. Wie bereits voranstehend genannt kann der Ausgangsmaterial hydraulisch aushärten oder nach einem Trocknungsvorgang einem Brennofen zugeführt werden, in dem die Mauerstein gebrannt werden. Weitere Merkmale und Vorteile des erfindungsgemäßen Verfahrens bzw. des erfindungsgemäßen Mauersteinsystems ergeben sich aus den Unteransprüchen bzw. der nachfolgenden Beschreibung vorteilhafter Ausgestaltungen des erfindungsgemäßen Verfahrens bzw. des erfindungsgemäßen Mauersteinsystems.

Eine Weiterbildung des erfindungsgemäßen Verfahrens sieht vor, dass die Hohlräume mit unterschiedlichen Längen ausgebildet werden, wobei die größere Länge ein ganzzahliges Vielfaches der kleineren darstellt. Die Hohlräume können somit mit Formkörpern aus Dämmstoffmaterial bestückt werden, wobei die Formkörper grundsätzlich eine übereinstimmende Materialdicke und auf die Hohlräume abgestimmte Längen aufweisen. Vorzugsweise weist der Mauerstein zwei unterschiedlich lange Hohlräume auf, wobei die kürzeren Hohlräume eine Länge aufweisen, die mit der halben Länge der längeren Hohlräume übereinstimmt. Die Formkörper aus Dämmstoffmaterial können daher in einer Breite vorgehalten werden, die der Länge des längeren Hohlraums entspricht, wobei für die Bestükkung der kürzeren Hohlräume das Dämmstoffmaterial zur Bildung der Formkörper in seiner Breite halbiert und anschließend in die Hohlräume mit der kürzeren Länge eingesetzt werden.

Nach einem weiteren Merkmal des erfindungsgemäßen Verfahrens werden die Hohlräume sich rechtwinklig zur Längsachse des Körpers erstreckend angeordnet, so dass die Hohlräume in Längsachsenrichtung der aus den Mauersteinen erstellten Gebäudewand verlaufen und eine optimale Wärme- und/oder Schalldämmung einer daraus hergestellten Gebäudewand ermöglichen.

Vorzugsweise werden die Hohlräume mit einer Länge ausgebildet, die größer ist, als die Breite der Hohlräume. Weiterhin ist vorgesehen, dass die Hohlräume mit einem rechteckigen Querschnitt ausgebildet werden, so dass die für die Ausfüllung der Hohlräume erforderlichen Formkörper aus Dämmstoffmaterial, beispielsweise aus mit Bindemitteln gebundenen Mineralfasern, bahnen- und/oder plattenförmig vorgehalten werden können, wobei die einzelnen Formkörper von diesen Mineralfaserbahnen oder Mineralfaserplatten durch einen Schnitt rechtwinklig zu den großen Oberflächen der Mineralfaserbahnen oder Mineralfaserplatten abgetrennt werden.

In die Hohlräume werden mit der Querschnittsform der Hohlräume im Wesentlichen übereinstimmende Formkörper aus einem Dämmstoffmaterial eingesetzt. Der Vorteil von nach dem erfindungsgemäßen Verfahren hergestellten Mauersteinen unterschiedlicher Länge und Breite liegt dann darin, dass die bei sämtlichen Mauersteinen übereinstimmend ausgebildeten Hohlräume ein definiertes Volumen aufweisen, so dass die Herstellung der Mauersteine grundsätzlich mit einem vorbestimmten Volumen an Dämmstoffmaterial erfolgen kann, ohne dass Produktionsabweichungen dazu führen, dass die Hohlräume mit einem zu geringen Anteil Dämmstoffmaterial befüllt sind oder dass überschüssiges Dämmstoffmaterial regelmäßig im Zuge von Reinigungsarbeiten aus der Herstellungsanlage entfernt werden muß.

Der Formkörper wird zumindest in Richtung von gegenüberliegend angeordneten Flächen kompressibel ausgebildet und vorzugsweise komprimiert in den Hohlraum eingesetzt. Das Komprimieren des Formkörpers vor dem Einsetzen des Formkörpers in den Hohlraum hat den Vorteil, dass der Formkörper durch die beim Einsetzen gegebenenfalls entstehende erhöhte Reibung an den Innenwandungsflächen des Hohlraums nicht beschädigt wird. Daher besteht die Möglichkeit, beispielsweise Formkörper aus Mineralfasern mit relativ geringer Rohdichte zu verwenden.

Nach einem weiteren Merkmal des erfindungsgemäßen Verfahrens wird der Formkörper reibschlüssig im Hohlraum eingesetzt, wobei der Formkörper vorzugsweise mit einer gegenüber dem Hohlraum größeren Breite und/oder Länge ausgebildet wird. Ergänzend kann vorgesehen sein, dass der Formkörper mit zumindest einer Innenwandungsfläche des Hohlraums verklebt wird. Wie bereits ausgeführt, werden vorzugsweise Formkörper aus mit Bindemitteln gebundenen Mineralfasern, insbesondere aus Stein- oder Glasfasern verwendet. Alternativ können Formkörper aus Natur-Fasern, wie beispielsweise Flachs, Hanf, Schafswolle und/oder dergleichen vorgesehen sein.

Hierbei hat es sich als vorteilhaft erwiesen, die Formkörper mit einem Faserverlauf parallel zu den großen Oberflächen des Formkörpers auszubilden, so dass die Formkörper eine hohe Kompressibilität in Richtung der Flächennormalen der großen Oberflächen des Formkörpers aufweisen und demzufolge in komprimierter Form in die Hohlräume eingesetzt werden können.

Um die Haftung der Formkörper in den Hohlräumen zu erhöhen, ist nach einem weiteren Merkmal des erfindungsgemäßen Verfahrens vorgesehen, dass die Innenwandungsflächen der Hohlräume mit einer hohen Oberflächenrauhigkeit ausgebildet werden. Alternativ oder ergänzend kann vorgesehen sein, dass die Innenwandungsflächen der Hohlräume mit punkt- und/oder linienförmigen Vorsprüngen ausgebildet werden, die vorzugsweise eine maximale Höhe von 1 mm aufweisen. Die linienförmigen Vorsprüngen können sich über die gesamte Länge der Hohlräume erstrecken oder nur über eine Teillänge der Hohlräume ausgebildet sein, wobei die linienförmigen Vorsprünge auch unterbrochen ausgebildet sein können.

Es ist nach einem weiteren Merkmal der Erfindung vorgesehen, dass die Hohlräume in Reihen angeordnet werden. Vorzugsweise werden zwei Hohlräume in jeder Reihe angeordnet, die eine unterschiedliche Länge aufweisen. Dies dient insbesondere dazu, die Stabilität des Mauersteins beizubehalten, so dass der Mauerstein nicht nur über Außenwandungsflächen, sondern auch über Stege im Bereich zwischen benachbarten Hohlräumen einer Reihe verfügt.

Vorzugsweise werden in jeder Reihe zwei Hohlräume angeordnet, wobei ein Hohlraum eine Länge aufweist, die doppelt so groß ist, wie die Länge des zweiten Hohlraums. Die Hohlräume weisen demzufolge ein Längenverhältnis von einem Drittel zu zwei Dritteln auf. Nach einem weiteren Merkmal des erfindungsgemäßen Verfahrens ist vorgesehen, dass die Hohlräume mit unterschiedlichen Längen in benachbarten Reihen alternierend angeordnet sind, so dass ein zwischen den beiden Hohlräumen angeordneter Steg in Längsrichtung des Mauersteins versetzt zu einem Steg zwischen zwei Hohlräumen einer benachbarten Reihe angeordnet ist. Diese Ausgestaltung dient der Erhöhung der Festigkeit des Mauersteins.

Vorzugsweise werden sämtliche Hohlräume mit Dämmstoff gefüllt. Hierbei besteht die Möglichkeit, die Hohlräume mit unterschiedlichen Dämmstoffen zu füllen, so dass der nach dem erfindungsgemäßen Verfahren hergestellte Mauerstein auf die jeweiligen Anforderungen in der Gebäudewand eingestellt werden kann. So bestehen beispielsweise hinsichtlich der Schall- und/oder Wärmedämmung unterschiedliche Anforderungen an die Mauersteine, soweit diese im Außenwandbereich oder im Innenwandbereich eines Gebäude verbaut werden. Während im Außenwandbereich in erster Linie die Wärmedämmung von großer Bedeutung ist, sollen die Innenwände in einem Gebäude vornehmlich über schalldämmende Eigenschaften verfügen, wenngleich auch dort wärmedämmende Eigenschaften angestrebt werden.

Hohe Schalldämmeigenschaften werden dadurch erzielt, dass zumindest ein Hohlraum, vorzugsweise alle Hohlräume einer Reihe mit einem, insbesondere körnigen Material mit einer Rohdichte von ≥ 1.500 kg/m³, insbesondere ≥ 2.000 kg/m³ befüllt wird bzw. werden. Ein derart hergestellter Mauerstein wird dann vorzugsweise im Außenwandbereich derart eingesetzt, dass ein hohes Schalldämmergebnis erzielt wird.

Bei dem erfindungsgemäßen Verfahren ist es weiterhin in vorteilhafter Weise vorgesehen, dass die Formkörper von einem annähernd endlosen streifenförmigen Dämmstoffmaterial abgetrennt werden. Hierbei kann es vorgesehen sein, dass die Formkörper nach dem Einsetzen in die Hohlräume von dem annähernd endlosen streifenförmigen Dämmstoffmaterial abgetrennt werden. Alternativ besteht die Möglichkeit, dass die Formkörper vor dem Einsetzen in die Hohlräume von dem annähernd endlosen streifenförmigen Dämmstoffmaterial abgetrennt werden. In beiden Fällen können die Formkörper oberflächenbündig mit dem kubischen Körper des Mauersteins abschließen, so dass eine Nachbearbeitung des Mauersteins nicht erforderlich ist. Weist der Mauerstein mehrere in Reihen angeordnete Hohlräume auf, so können selbstverständlich nebeneinander angeordnete endlose streifenförmige Dämmstoffmaterialien entsprechend der Länge der Hohlräume eingefügt und abgetrennt werden. Die Formkörper werden als Streifen, Platten oder Stäbe von einer durch einen oder mehrere Schnitte in Längsrichtung aufgeteilte Mineralfaserbahn hergestellt. Hierbei wird die Mineralfaserbahn oberhalb einer Produktionsstraße für derartige Mauersteine parallel zur Förderrichtung der Mauersteine geführt und entsprechend der Anzahl der erforderlichen Streifen, Platten oder Stäbe in Längsrichtung geschnitten, woraufhin die als Formkörper ausgebildeten Streifen, Platten oder Stäbe komprimiert und in komprimiertem Zustand den Hohlräumen zugeführt werden. In den Hohlräumen entspannen die Formkörper, so dass sie aufgrund ihrer gegenüber den Abmessungen der Hohlräume größeren Länge und/oder Breite in den Hohlräumen reibschlüssig gehalten werden.

Nach einem weiteren Merkmal der Erfindung ist vorgesehen, dass die Mineralfaserbahn entsprechend der Breite der Hohlräume in unterschiedlich breite Streifen, Platten oder Stäbe geschnitten wird, von denen die Formkörper abgetrennt werden.

Als vorteilhaft hat es sich erwiesen, dass der kubische Körper aus einem Mantelsteinmaterial bzw. einem Ziegelscherben mit einer Rohdichte ≤ 1,70 kg/dm³ hergestellt wird.

Um eine hohe Wärmedämmleistung zu erzielen, ist es schließlich bei einem erfindungsgemäßen Verfahren vorgesehen, dass der Mauerstein mit einem Steg-Hohlraum-Verhältnis in Wanddickenrichtung von 1 zu 2,2 bis 2,5 und/oder in Wandlängsrichtung von 1 zu 2,0 bis 2,3 hergestellt wird. Ein derartiger Mauerstein weist ein Lochanteil zwischen 56 und annähernd 64 % auf, so dass auch eine entsprechend große Menge Dämmstoffmaterial in den Mauerstein eingebracht werden kann. Erfindungsgemäß ist es damit möglich, den Mauerstein mit einer Wärmleitfähigkeit ≤ 0,09 W/mK herzustellen.

Die voranstehend beschriebenen Vorteile des erfindungsgemäßen Verfahrens sind auch bei dem erfindungsgemäßen Mauersteinsystem gegeben. Das erfindungsgemäße Mauersteinsystem zeichnet sich dadurch aus, dass der Dämmstoff als Formkörper ausgebildet und reibschlüssig in die Hohlräume eingesetzt ist, wobei der Formkörper vorzugsweise eine gegenüber dem Hohlraum größere Breite und/oder Länge aufweist. Somit wird der Formkörper fest in die Hohlräume eingefügt, so dass er auch bei den auf Baustellen herrschenden rauhen Arbeitsbedingungen nicht aus dem Mauerstein herausfällt und insbesondere auch dann in den Hohlräumen verbleibt, wenn der Mauerstein beispielsweise derart zurechtgeschnitten wird, dass der Hohlraum einseitig geöffnet ist, so dass der Formkörper lediglich an drei verbleibenden Innenwandungsflächen des Hohlraums anliegt. Hierdurch wird sichergestellt, dass eine aus dem erfindungsgemäßen Mauersteinsystem hergestellte Gebäudewand eine hohe Wärme- und/oder Schalldämmung aufweist.

Die Hohlräume weisen unterschiedliche Längen und eine identische Breite auf, so dass ein definiertes Volumen vorgegeben ist. Durch die identische Breite der Hohlräume können die einzusetzenden Formkörper, beispielsweise aus Dämmstoffplatten mit konstanter Materialstärke, herausgearbeitet und anschließend in die Hohlräume eingesetzt werden. Die Formkörper sind dann lediglich an die unterschiedlichen Längen der Hohlräume anzupassen. Es hat sich als vorteilhaft erwiesen, dass die Hohlräume unterschiedliche Längen aufweisen, wobei die größere Länge ein ganzzahliges Vielfaches der kleineren darstellt, so dass beispielsweise Hohlräume mit halben oder doppelten Längen im Vergleich zu Standardhohlräumen ausgebildet werden können.

Die Hohlräume erstrecken sich vorzugsweise rechtwinklig zur Längsachse des Körpers, wobei die Hohlräume eine Länge aufweisen, die größer ist als die Breite der Hohlräume.

Ein derartiger Mauerstein lässt sich in einfacher Weise herstellen, wenn die Hohlräume einen rechteckigen Querschnitt aufweisen, so dass die Formkörper ebenfalls rechteckig im Querschnitt ausgebildet werden. Diese Ausgestaltung der Formkörper ist insbesondere bei plattenförmigem Ausgangsmaterial aus Dämmstoffmaterial vorteilhaft, da das Dämmstoffmaterial, welches beispielsweise bahnen- oder plattenförmig angeliefert wird, lediglich durch einen Schnitt in Längsrichtung oder quer hierzu in Streifen aufgeteilt werden muß, die bereits eine auf die Breite der Hohlräume abgestimmte Materialstärke aufweisen, so dass über den auszuführenden Schnitt die Länge des Formkörpers aus Dämmstoffmaterial eingestellt werden kann. Nach einem weiteren Merkmal des erfindungsgemäßen Mauersteins ist vorgesehen, dass die Formkörper zumindest in Richtung von gegenüberliegend angeordneten Flächen kompressibel ausgebildet sind. Durch die Kompressibilität des Formkörpers können diese in einfacher Weise komprimiert in die Hohlräume eingesetzt werden, in denen die Formkörper anschließend expandieren und fest durch Reibschluss in den Hohlräumen gehalten werden.

Dennoch kann ergänzend vorgesehen sein, dass die Formkörper mit zumindest einer Innenwandungsfläche der Hohlräume verklebt sind. Beispielsweise kann der Formkörper im Bereich einer Außenfläche eine Kleberschicht aufweisen, die nach dem Einsetzen des Formkörpers in den Hohlräumen beispielsweise durch Wärme aktivierbar ist.

Die Formkörper sind vorzugsweise aus mit Bindemitteln gebundenen Mineralfasern, insbesondere aus Stein- oder Glasfasern ausgebildet, da diese Dämmstoffe ein ausgezeichnetes Wärme- und/oder Schalldämmverhalten haben, darüber hinaus in Abhängigkeit ihrer Rohdichte in einfacher Weise kompressibel sind. Schließlich sind diese Dämmstoffmaterialien gut zu verarbeiten, insbesondere zuzuschneiden.

Nach einem weiteren Merkmal der Erfindung ist vorgesehen, dass die Formkörper aus mit Bindemitteln gebundenen Mineralfasern einen Faserverlauf parallel zu den großen Oberflächen des Formkörpers aufweisen, so dass der Formkörper in Richtung der Flächennormalen der großen Oberflächen kompressibel ausgestaltet ist.

Um die Haftung der Formkörper in den Hohlräumen zu erhöhen, ist es nach einem weiteren Merkmal der Erfindung vorgesehen, dass die Innenwandungsflächen der Hohlräume eine hohe Oberflächenrauhigkeit aufweisen. Alternativ oder zusätzlich kann vorgesehen sein, dass die Innenwandungsflächen der Hohlräume punkt- und/oder linienförmige, vorzugsweise unterbrochen ausgebildete Vorsprünge haben, die vorzugsweise eine maximale Höhe von 1 mm aufweisen, so dass sie das Einsetzen der Formkörper in die Hohlräume nicht behindern. Die Herstellung der Oberflächenrauhigkeit kann ergänzend oder alternativ durch die Oberflächenstruktur eines Schleppkerns beim Extrudieren eines tonigen Mauerstein-Rohlings oder durch eine entsprechende gestaltete Schalungsform sichergestellt werden.

Die Hohlräume sind nach einem weiteren Merkmal des erfindungsgemäßen Mauersteinsystems in Reihen angeordnet, wobei gemäß einer Weiterbildung in jeder Reihe zwei Hohlräume angeordnet sind, die eine unterschiedliche Länge aufweisen. Vorzugsweise sind in jeder Reihe zwei Hohlräume angeordnet, wobei ein Hohlraum eine Länge aufweist, die doppelt so groß ist, wie die Länge des zweiten Hohlraums. Eine Weiterbildung dieser Ausgestaltung sieht vor, dass die Hohlräume mit unterschiedlichen Längen in benachbarten Reihen alternierend angeordnet sind. Die voranstehend beschriebenen Ausgestaltungen führen zu einer hohen Stabilität eines erfindungsgemäßen Mauersteinsystems. Es können nach einem weiteren Merkmal der Erfindung sämtliche Hohlräume des Mauersteins mit Dämmstoff gefüllt sein. Hierbei besteht die Möglichkeit, die Hohlräume mit unterschiedlichen Dämmstoffen zu füllen, um das erfindungsgemäße Mauersteinsystem auf unterschiedliche Anforderungen der im Gebäude innen- oder außenliegenden Gebäudewänden einzustellen.

Eine hohe Schalldämmleistung wird dadurch erzielt, dass zumindest ein Hohlraum, vorzugsweise alle Hohlräume einer Reihe des Mauersteins mit einem, insbesondere körnigen Material mit einer Rohdichte von ≥ 1.500 kg/m³, insbesondere ≥ 2.000 kg/m³ befüllt ist bzw. sind.

Das erfindungsgemäße Mauersteinsystem besteht vorzugsweise aus einem Mantelsteinmaterial bzw. einem Ziegelscherben mit einer Rohdichte 1,70 kg/dm³, welches vorzugsweise eine Wärmeleitfähigkeit ≤ 0,40 W/m K aufweist und ein Steg/Hohlraum-Verhältnis in Wanddickenrichtung von 1 zu 2,2 bis 2,5 und/oder in Wandlängsrichtung von 1 zu 2,0 bis 2,3 hat. Insgesamt wird ein erfindungsgemäßer, mit Formkörpern aus Dämmstoff gefüllter Mauerstein mit einem Gesamt-Lambda₁₀-Wert ≤ 0,09 W/mK ausgebildet. Die Rohdichten des erfindungsgemäß vorgesehenen Dämmstoffmaterials aus Mineralfasern liegt insbesondere zwischen 13 kg/m³ und 120 kg/m³ und weist einen Lambda₁₀-Wert von ≤ 0,034 W/mK auf.

Weitere Merkmale und Vorteile der Erfindung ergeben sich aus der nachfolgenden Beschreibung der zugehörigen Zeichnung, in der bevorzugte Ausführungsformen eines erfindungsgemäßen Mauersteinsystems dargestellt sind. In der Zeichnung zeigen:
- Figur 1: einen als Lochziegel ausgebildeten Mauerstein für eine Wandstärke von 24 cm in einer Draufsicht;
- Figur 2: einen Mauerstein gemäß Figur 1 für eine Mauerwandstärke von 30 cm in einer Draufsicht;
- Figur 3: einen Mauerstein gemäß Figur 1 für eine Mauerwandstärke von 36,5 cm in einer Draufsicht;
- Figur 4: einen Mauerstein gemäß Figur 1 für eine Mauerwandstärke von 40 cm in einer Draufsicht und
- Figur 5: einen Mauerstein gemäß Figur 1 für eine Mauerwandstärke von 49 cm in einer Draufsicht.

Ein in der Figur 1 dargestellter Mauerstein 1 weist einen im Wesentlichen kubischen Körper 2 auf, der zwei Außenwandflächen 3 und zwei hierzu rechtwinklig verlaufende Außenwandflächen 4, 5 aufweist. Die Außenwandflächen 3 sind eben ausgebildet, während die Außenwandfläche 4 einen nasenförmigen Vorsprung 6 und die Außenwandfläche 5 eine mit dem nasenförmigen Vorsprung 6 korrespondierend ausgebildete Ausnehmung 7 aufweist. Der in Figur 1 dargestellte Mauerstein weist im Wesentlichen eine quadratische Grundfläche auf.

In dem Mauerstein 1 sind parallel zu den Außenwandflächen 3 verlaufende Hohlräume 8 mit einer Länge a und einer Breite b angeordnet. Des Weiteren weist der Mauerstein 1 Hohlräume 9 mit einer Länge c und der Breite b auf. Die Länge c entspricht der halben Länge a.

Die Hohlräume 8 und 9 sind in Reihen 10 angeordnet und durch einen Steg 11 mit einer Stegbreite d voneinander getrennt. Die Reihen 10 sind durch Stege 12 voneinander getrennt, wobei die Stege 12 eine Stegbreite e aufweisen.

Ferner weist der Mauerstein 1 im Bereich der Außenwandflächen 3 Außenwände 13 mit einer Dicke f und im Bereich der Außenwandflächen 4, 5 Außenwände 14 mit einer Dicke g auf.

Die in Figur 1 dargestellte Ausführung eines Mauersteins 1 ist eine Prinzipsskizze und es werden nachfolgend bezüglich der Figuren 2 bis 5 die entsprechenden Bemaßungen a bis g angegeben.

Die Hohlräume 8, 9 sind mit Formkörpern 15 aus mit Bindemitteln gebundenen Mineralfasern ausgefüllt, wobei die Mineralfasern einen Faserverlauf parallel zur Längsachse der Hohlräume 8, 9 aufweisen. Die Formkörper 15 sind kompressibel ausgebildet und werden in komprimiertem Zustand in die Hohlräume 8, 9 eingesetzt. Die Formkörper 15 weisen im entspannten Zustand eine im Vergleich zur Breite d der Hohlräume 8, 9 größere Materialstärke auf, so dass die Formkörper 15 reibschlüssig in den Hohlräumen 8, 9 gehalten sind. Im Übrigen entsprechen die Formkörper 15 hinsichtlich ihrer Außenkontur den im Querschnitt rechteckig ausgebildeten Hohlräumen 8, 9 des Mauersteins 1.

Wenngleich in Figur 1 und auch in den nachfolgenden Figuren 2 bis 5 nur ein Teil der Hohlräume 8, 9 mit Formkörpern 15 ausgefüllt sind, ist es selbstverständlich, dass bei einem Mauerstein 1 sämtliche Hohlräume 8, 9 oder auch nur ein Teil der Hohlräume 8, 9 mit Formkörpern 15 ausgefüllt sein können, wobei selbstverständlich auch unterschiedliche Formkörper 15, dass heißt beispielsweise solche Formkörper 15 mit einer hohen Schalldämmleistung und solche Formkörper 15 mit einer hohen Wärmedämmleistung verwendet werden.

Die in den Figuren 1 bis 5 dargestellten Hohlräume 8, 9 weisen übereinstimmend Breiten b von 40 mm auf. Die Hohlräume 8 weisen eine Länge a von vorzugsweise150 mm auf, während die Hohlräume 9 eine Länge c von vorzugsweise 75 mm aufweisen. Hieraus ergibt sich bei einem Mauerstein 1 gemäß Figur 2 mit einer Breite B von 30 cm, die mit einer Wandstärke einer hieraus erstellten Gebäudewand übereinstimmt, eine Anzahl von fünf Reihen 10 aus Hohlräumen 8 und 9 mit jeweils einer Breite b von 40 mm und einer Stegbreite e von 16,666 mm.

Die Stege 11 weisen eine Stegbreite d von 7,334 mm auf. Die Dicke g der Außenwand 14 beträgt 7,33 mm im Bereich der beiden in Figur 2 dargestellten Vorsprünge 6 und 8 mm im Bereich der Außenwand 14 beidseitig der Vorsprünge 6. Die Dicke f der Außenwände 13 beträgt 16,666 mm und stimmt somit mit der Stegbreite e überein.

In der Figur 3 ist eine weitere Ausführungsform eines Mauersteins 1 dargestellt, der für die Herstellung einer Gebäudewand mit einer Gebäudewanddicke von 38 cm vorgesehen ist und somit eine Breite B von 38 cm aufweist.

Im Unterschied zur Ausführungsform gemäß Figur 2 unterscheidet sich die Ausführungsform gemäß Figur 3 dadurch, dass anstelle von fünf Reihen 10 mit Hohlräumen 8, 9 in der Ausführungsform gemäß Figur 2 nunmehr sechs Reihen 10 mit Hohlräumen 8, 9 und darin eingesetzte Formkörper 15 vorgesehen sind. Hieraus ergibt sich auch eine von der Ausführungsform gemäß Figur 2 abweichende Bemaßung der Stegbreiten e der Stege 12, die bei der Ausführungsform gemäß Figur 3 eine Stegbreite e von 20 mm aufweist. In gleicher Weise ist auch die Dicke f der Außenwand 13 des Mauersteins 1 abweichend von Figur 2 nunmehr 20 mm. Die weiteren Maße a bis d und g stimmen mit der Ausführungsform gemäß Figur 2 überein.

Bei den voranstehend angegebenen Maßen a bis g und L weist der Mauerstein 1 gemäß Figur 3 einen Anteil an Hohlräumen 8, 9 von 56,9 % auf, während der Anteil an Hohlräumen 8, 9 beim Mauerstein gemäß Figur 2 60,1 % beträgt. In gleicher Größenordnung liegt somit auch der Anteil an Formkörpern 15, die als Dämmstoff in die Hohlräume 8, 9 eingesetzt sind.

In Figur 4 ist eine weitere Ausführungsform eines Mauersteins 1 dargestellt, der sich dadurch von den Mauersteinen 1 gemäß den Figuren 2 und 3 unterscheidet, dass der Mauerstein 1 gemäß Figur 4 eine Breite B von 40 cm aufweist und demzufolge für eine Gebäudewand mit einer Wandstärke von 40 cm vorgesehen ist. Mit Ausnahme der Dicke f und der Stegbreite e stimmen die Bemaßungen des Mauersteins 1 gemäß Figur 4 mit den Bemaßungen der Mauersteine 1 gemäß den Figuren 2 und 3 überein. Abweichend weist der Mauerstein 1 gemäß Figur 4 eine Stegbreite e von 15 mm und eine Dicke f von ebenfalls 15 mm auf. Weiterhin ist zu erkennen, dass der Mauerstein 1 gemäß Figur 4 in Abweichung von dem Mauerstein gemäß Figur 3 drei Vorsprünge 6 und demzufolge auch drei Ausnehmungen 7 auf der gegenüberliegenden Außenwandfläche 4 hat.

Die Formkörper 15 sind in die Hohlräume 8, 9 eingesetzt, welche Hohlräume 8, 9 in sieben parallelen Reihen 10 vorgesehen sind. Der Mauerstein 1 gemäß Figur 4 hat einen Anteil an Hohlräumen 8, 9 von 63,1 %.

Schließlich zeigt Figur 5 einen weiteren Mauerstein 1 mit acht Reihen 10 aus parallel verlaufenden Hohlräumen 8, 9, wobei der Mauerstein 1 zwei Vorsprünge 6 im Bereich einer Außenwandfläche 4 und zwei Ausnehmungen 7 im Bereich der gegenüberliegenden Außenwandfläche 5 aufweist. Der Mauerstein 1 gemäß Figur 5 weist einen Anteil an Hohlräumen 8, 9 von 58,9 % auf und ist mit einer Breite B von 49 cm ausgebildet, so dass er für eine Gebäudewand mit einer Wandstärke von 49 cm vorgesehen ist.

Im Vergleich zu den voranstehend beschriebenen Mauersteinen 1 weist auch der Mauerstein 1 gemäß Figur 5 übereinstimmende Maße für die Längen a und c und die Breite b der Hohlräume 8, 9 auf. Des Weiteren ist auch die Dicke g der Außenwand 14 übereinstimmend mit den zuvor beschriebenen Ausführungsbeispielen des Mauersteins 1 ausgebildet. Abweichend hiervon ist lediglich die Stegbreite e mit einem Maß von 18,888 mm. Dieses Maß ist auch für die Dicke f der Außenwand 13 vorgesehen.

Die voranstehend beschriebenen und in den Figuren 1 bis 5 dargestellten Mauersteine 1 lassen sich in vorteilhafter Weise mit einem Verfahren herstellen, bei dem die Mauersteine 1 in einem ersten Schritt aus einem Ausgangsmaterial, beispielsweise aus Ton, Lehm oder tonigen Massen mit oder ohne Zusatz von anderen Stoffen, wie Magerungs- und/oder Ausbrennstoffe, beispielsweise Polystyrol, Sägemehl, Papierfasern oder dergleichen aus einem Mundstück extrudiert und anschließend getrocknet und gebrannt werden.

Anschließend ist es bei sämtlichen voranstehend dargestellten Mauersteinen 1 mit unterschiedlicher Breite B problemlos möglich, die Hohlräume 8, 9 mit übereinstimmenden Formkörpern 15 zu befüllen, da die Hohlräume 8 bei sämtlichen Mauersteinen 1 der Figuren 1 bis 5 ebenso übereinstimmend ausgebildet sind, wie die Hohlräume 9 dieser Mauersteine 1. Hierzu ist es möglich, entsprechende Formkörper 15 als streifenförmige Dämmstoffelemente von einer Mineralfaserbahn abzutrennen, in die Hohlräume 8, 9 einzuführen und oberflächenbündig von den Dämmstoffstreifen abzuschneiden, bevor der Dämmstoffstreifen nachfolgend in den nächsten Hohlraum 8, 9 mit übereinstimmender Bemaßung eingeführt wird.

## Patentansprüche

1. Verfahren zur Herstellung von Mauersteinen (1) unterschiedlicher Länge und Breite,
wobei ein erster Mauerstein der eine erste Breite aufweist und ein zweiter Maurerstein der eine zweite, von der ersten Breite verschiedene Breite aufweist, hergestellt wird, wobei jeder Mauerstein einen im Wesentlichen kubischen Körper aufweist, der eine Höhe, Länge und eine Breite hat, wobei jeder kubische Körper mehrere, zumindest zwei, eine Länge (a, c) und eine
Breite (b) aufweisende, durch Stege (11, 12) voneinander getrennte Hohlräume (8, 9) aufweist, die
zumindest teilweise der Aufnahme eines Dämmstoffs dienen, bei dem jeder Mauerstein aus einem Ausgangsmaterial unter Ausbildung der Hohlräume hergestellt wird,
**dadurch gekennzeichnet,**
**dass** sämtliche Hohlräume (8, 9) der Mauersteine (1) unterschiedlicher Breite durch jeweils eine vorbestimmte Breite der Stege (11, 12) zwischen den Hohlräumen (8, 9) mit einer identischen Breite (b) und vorzugsweise einem definierten Volumen hergestellt werden und dass die Breite jedes kubischen Körpers einem ganzzahligen Bruchteil, insbesondere 1/1, 1/2 oder 1/3 der Dicke einer aus einer Vielzahl von Mauersteinen hergestellten Mauer entspricht.

2. Verfahren nach Anspruch 1,
**dadurch gekennzeichnet,**
**dass** der Mauerstein (1) aus anorganischen Ausgangsmaterialien hergestellt wird.

3. Verfahren nach Anspruch 1,
**dadurch gekennzeichnet,**
**dass** die Mauersteine (1) stranggepresst oder einzeln in einer Form hergestellt werden.

4. Verfahren nach Anspruch 1,
**dadurch gekennzeichnet,**
**dass** die Mauersteine (1) aus einem hydraulisch aushärtenden Ausgangsmaterial, insbesondere aus Zement, Kalk, Kies, Split, Sand, natürlichen und/oder geblähten Leichtzuschlagstoffe mit oder ohne Zusatz von anderen Stoffen, wie beispielsweise Ziegelmehl, Aschen oder ähnlichen Stoffen oder einem wärmehärtbaren Ausgangsmaterial, insbesondere aus Ton, Lehm oder tonigen Massen mit oder ohne Zusatz von anderen Stoffen, wie Magerungs- und/oder Ausbrennstoffe, beispielsweise Polystyrol, Sägemehl, Papierfaserstoff oder dergleichen hergestellt werden.

5. Verfahren nach Anspruch 1,
**dadurch gekennzeichnet,**
**dass** die Hohlräume (8, 9) mit unterschiedlichen Längen (a, c) ausgebildet werden, wobei die Längen (a) ganzzahlige Vielfache der Längen (c) sind.

6. Verfahren nach Anspruch 1,
**dadurch gekennzeichnet,**
**dass** die Hohlräume (8, 9) sich parallel zur Längsachse des Körpers (2) erstreckend angeordnet werden.

7. Verfahren nach Anspruch 1,
**dadurch gekennzeichnet,**
**dass** die Hohlräume (8,9) mit einer Länge (a, c) ausgebildet werden, die größer ist als die Breite (b) der Hohlräume (8, 9).

8. Verfahren nach Anspruch 1,
**dadurch gekennzeichnet,**
**dass** die Hohlräume (8, 9) mit einem rechteckigen Querschnitt ausgebildet werden.

9. Verfahren nach Anspruch 1,
**dadurch gekennzeichnet,**
**dass** in die Hohlräume (8, 9) ein mit der Querschnittsform der Hohlräume (8, 9) im Wesentlichen übereinstimmender Formkörper (15) aus einem Dämmstoffmaterial eingesetzt wird.

10. Verfahren nach Anspruch 9,
**dadurch gekennzeichnet,**
**dass** die Formkörper (15) zumindest in Richtung von gegenüberliegend angeordneten Flächen kompressibel ausgebildet und vorzugsweise komprimiert in die Hohlräume (8, 9) eingesetzt werden.

11. Verfahren nach Anspruch 9 oder 10,
**dadurch gekennzeichnet,**
**dass** die Formkörper (15) mit einer gegenüber den Hohlräumen (8, 9) größeren Breite und/oder Länge ausgebildet werden.

12. Verfahren nach Anspruch 9,
**dadurch gekennzeichnet,**
**dass** die Formkörper (15) ergänzend mit zumindest einer Innenwandungsfläche der Hohlräume (8, 9) verklebt werden.

13. Verfahren nach Anspruch 9,
**dadurch gekennzeichnet,**
**dass** die Formkörper (15) aus mit Bindemitteln gebundenen Mineralfasern, insbesondere aus Stein-, Glas- oder Schlackenfasern ausgebildet werden.

14. Verfahren nach Anspruch 9,
**dadurch gekennzeichnet,**
**dass** die Formkörper aus Natur-Fasermaterialien wie Hanf, Flachs, Schafs- oder Baumwolle gebunden oder ungebunden ausgebildet werden.

15. Verfahren nach Anspruch 13 oder 14,
**dadurch gekennzeichnet,**
**dass** die Formkörper (15) mit einem Faserverlauf parallel zu den großen Oberflächen des Formkörpers (15) ausgebildet werden.

16. Verfahren nach Anspruch 9,
**dadurch gekennzeichnet,**
**dass** die Formkörper (15) platten-, stab- oder streifenförmig ausgebildet werden.

17. Verfahren nach Anspruch 1,
**dadurch gekennzeichnet,**
**dass** die Innenwandungsflächen der Hohlräume (8, 9) mit einer hohen Oberflächenrauigkeit ausgebildet werden.

18. Verfahren nach Anspruch 1,
**dadurch gekennzeichnet,**
**dass** die Innenwandungsflächen der Hohlräume (8, 9) mit punkt- und/oder linienförmigen Vorsprüngen ausgebildet werden, die vorzugsweise eine maximale Höhe von 1 mm aufweisen.

19. Verfahren nach Anspruch 17,
**dadurch gekennzeichnet,**
**dass** die Oberflächenrauigkeit der Innenwandungsflächen der Hohlräume (8,9) durch eine entsprechende aufrauende Oberfläche aufweisende Schleppkerne ausgebildet wird.

20. Verfahren nach Anspruch 1,
**dadurch gekennzeichnet,**
**dass** die Hohlräume (8, 9) in Reihen (10) angeordnet werden.

21. Verfahren nach Anspruch 20,
**dadurch gekennzeichnet,**
**dass** in jeder Reihe (10) zwei Hohlräume (8, 9) angeordnet werden, die eine unterschiedliche Länge (a, c) aufweisen.

22. Verfahren nach Anspruch 20,
**dadurch gekennzeichnet,**
**dass** in jeder Reihe (10) zwei Hohlräume (8, 9) angeordnet werden, wobei ein Hohlraum (8) eine Länge aufweist, die doppelt so groß ist, wie die Länge des zweiten Hohlraums (9).

23. Verfahren nach Anspruch 20 oder 21,
**dadurch gekennzeichnet,**
**dass** die Hohlräume (8, 9) mit unterschiedlichen Längen (a, c) in benachbarten Reihen (10) alternierend angeordnet sind.

24. Verfahren nach Anspruch 1,
**dadurch gekennzeichnet,**
**dass** sämtliche Hohlräume (8, 9) mit Dämmstoff gefüllt werden.

25. Verfahren nach Anspruch 1,
**dadurch gekennzeichnet,**
**dass** die Hohlräume (8, 9) mit unterschiedlichen Dämmstoffen gefüllt werden.

26. Verfahren nach Anspruch 1 oder 20,
**dadurch gekennzeichnet,**
**dass** zumindest ein Hohlraum (8, 9), vorzugsweise alle Hohlräume (8, 9) einer Reihe (10) mit einem, insbesondere körnigen Material mit einer Rohdichte von ≥ 1.500 kg/m³, insbesondere ≥ 2.000 kg/m³ befüllt wird bzw. werden.

27. Verfahren nach Anspruch 9,
**dadurch gekennzeichnet,**
**dass** die Formkörper (15) von einem annähernd endlosen streifenförmigen Dämmstoffmaterial abgetrennt werden.

28. Verfahren nach Anspruch 27,
**dadurch gekennzeichnet,**
**dass** die Formkörper (15) nach dem Einsetzen in die Hohlräume (8, 9) von dem annähernd endlosen streifenförmigen Dämmstoffmaterial abgetrennt werden.

29. Verfahren nach Anspruch 27,
**dadurch gekennzeichnet,**
**dass** die Formkörper (15) vor dem Einsetzen in die Hohlräume (8, 9) von dem annähernd endlosen streifenförmigen Dämmstoffmaterial abgetrennt werden.

30. Verfahren nach Anspruch 9,
**dadurch gekennzeichnet,**
**dass** die Formkörper (15) als Streifen, Platten oder Stäbe von einem Mineralfaserelement, insbesondere in seiner Längsrichtung abgetrennt werden.

31. Verfahren nach Anspruch 30,
**dadurch gekennzeichnet,**
**dass** das Mineralfaserelement entsprechend der Breite (b) der Hohlräume (8, 9) in unterschiedlich breite Streifen, Platten oder Stäbe abgetrennt wird, von denen die Formkörper (15) abgetrennt werden.

32. Verfahren nach Anspruch 1,
**dadurch gekennzeichnet,**
**dass** der Körper (2) aus einem Mantelsteinmaterial bzw. einem Ziegelscherben mit einer Rohdichte ≤ 1,70 kg/dm3 hergestellt wird.

33. Verfahren nach Anspruch 1,
**dadurch gekennzeichnet,**
**dass** der Mauerstein (1) mit einer Wärmeleitfähigkeit ≤ 0,40 W/mK hergestellt wird.

34. Verfahren nach Anspruch 1,
**dadurch gekennzeichnet,**
**dass** der Mauerstein (1) mit einem Steg-Hohlraum-Verhältnis in Längsrichtung von 1 zu 2,2 bis 2,5 und/oder in Breitenrichtung von 1 zu 2,0 bis 2,3 hergestellt wird.

35. Mauersteinsystem, insbesondere Lochziegelsystem mit zumindest einem ersten und einem zweien Mauerstein (1), insbesondere Lochziegel, wobei jeder Mauerstein einen im Wesentlichen kubischen Körper aufweist, der eine Höhe, Länge und eine Breite hat, wobei jeder kubische Körper mehrere, zumindest zwei, eine Länge (a, c) und eine Breite (b) aufweisende, durch Stege (11, 12) voneinander getrennte Hohlräume (8, 9) aufweist, die zumindest teilweise der Aufnahme eines Dämmstoffs dienen, wobei der Dämmstoff als Formkörper (15) ausgebildet ist, wobei der Formkörper (15) reibschlüssig in die Hohlräume (8, 9) eingesetzt ist, wobei der Formkörper vorzugsweise eine gegenüber dem Hohlraum größere Breite und/oder Länge aufweist, wobei der erste Mauerstein eine erste Breite und der zweite Mauerstein eine zweite, von der ersten Breite verschiedene Breite aufweist, **dadurch gekennzeichnet**, das sämtliche Hohlräume (8, 9) aller Mauersteine (1) durch jeweils eine vorbestimmte Breite der Stege eine identische Breite (b) und vorzugsweise ein definiertes Volumen aufweisen, wobei die Breite jedes kubischen Körpers einem ganzzahligen Bruchteil, insbesondere 1/1, 1/2 oder 1/3 der Dicke einer aus einer Vielzahl von Mauersteinen hergestellten Mauer entspricht.

36. Mauersteinsystem nach Anspruch 35,
**dadurch gekennzeichnet,**
**dass** die Hohlräume (8, 9) unterschiedliche Längen (a, c) aufweisen.

37. Mauersteinsystem nach Anspruch 35,
**dadurch gekennzeichnet,**
**dass** die Hohlräume (8, 9) unterschiedliche Längen (a, c) aufweisen, wobei die Längen (a) als ein ganzzahliges Vielfaches der Länge (c) ausgebildet sind.

38. Mauersteinsystem nach Anspruch 35,
**dadurch gekennzeichnet,**
**dass** die Hohlräume (8, 9) sich parallel zur Längsachse des Körpers (2) erstreckend angeordnet sind.

39. Mauersteinsystem nach Anspruch 35,
**dadurch gekennzeichnet,**
**dass** die Hohlräume (8, 9) eine Länge (a, c) aufweisen, die größer ist als die Breite (b) der Hohlräume (8, 9).

40. Mauersteinsystem nach Anspruch 35,
**dadurch gekennzeichnet,**
**dass** die Hohlräume (8, 9) einen rechteckigen Querschnitt aufweisen.

41. Mauersteinsystem nach Anspruch 35,
**dadurch gekennzeichnet,**
**dass** in die Hohlräume (8, 9) mit der Querschnittsform der Hohlräume (8, 9) im Wesentlichen übereinstimmende Formkörper (15) aus einem Dämmstoffmaterial eingesetzt sind.

42. Mauersteinsystem nach Anspruch 41,
**dadurch gekennzeichnet,**
**dass** die Formkörper (15) zumindest in Richtung von gegenüberliegend angeordneten Flächen kompressibel ausgebildet sind.

43. Mauersteinsystem nach Anspruch 41,
**dadurch gekennzeichnet,**
**dass** die Formkörper (15) ergänzend mit zumindest einer Innenwandungs-fläche der Hohlräume (8, 9) verklebt sind.

44. Mauersteinsystem nach Anspruch 41,
**dadurch gekennzeichnet,**
**dass** die Formkörper (15) aus mit Bindemitteln gebundenen Mineralfasern, insbesondere aus Stein- oder Glasfasern ausgebildet sind.

45. Mauersteinsystem nach Anspruch 44,
**dadurch gekennzeichnet,**
**dass** die Formkörper (15) einen Faserverlauf parallel zu den großen Oberflächen der Formkörper (15) aufweisen.

46. Mauersteinsystem nach Anspruch 41,
**dadurch gekennzeichnet,**
**dass** die Formkörper (15) platten-, stab- oder streifenförmig ausgebildet sind.

47. Mauersteinsystem nach Anspruch 35,
**dadurch gekennzeichnet,**
**dass** die Innenwandungsflächen der Hohlräume (8, 9) eine hohe Oberflächenrauigkeit aufweisen.

48. Mauersteinsystem nach Anspruch 35,
**dadurch gekennzeichnet,**
**dass** die Innenwandungsflächen der Hohlräume (8, 9) punkt- und/oder linienförmige, insbesondere unterbrochene Vorsprünge haben, die vorzugsweise eine maximale Höhe von 1 mm aufweisen.

49. Mauersteinsystem nach Anspruch 35,
**dadurch gekennzeichnet,**
**dass** die Hohlräume (8, 9) in Reihen (10) angeordnet sind.

50. Mauersteinsystem nach Anspruch 49,
**dadurch gekennzeichnet,**
**dass** in jeder Reihe (10) zwei Hohlräume (8, 9) angeordnet sind, die eine unterschiedliche Länge (a, c) aufweisen.

51. Mauersteinsystem nach Anspruch 49,
**dadurch gekennzeichnet,**
**dass** in jeder Reihe (10) zwei Hohlräume (8, 9) angeordnet sind, wobei ein Hohlraum (8) eine Länge (a) aufweist, die doppelt so groß ist, wie die Länge (c) des zweiten Hohlraums (9).

52. Mauersteinsystem nach einem der Ansprüche 49 bis 51,
**dadurch gekennzeichnet,**
**dass** die Hohlräume (8, 9) mit unterschiedlichen Längen in benachbarten Reihen (10) alternierend angeordnet sind.

53. Mauersteinsystem nach Anspruch 35,
**dadurch gekennzeichnet,**
**dass** sämtliche Hohlräume (8, 9) mit Dämmstoff gefüllt sind.

54. Mauersteinsystem nach Anspruch 35,
**dadurch gekennzeichnet,**
**dass** die Hohlräume (8, 9) mit unterschiedlichen Dämmstoffen gefüllt sind.

55. Mauersteinsystem nach Anspruch 35 oder 49,
**dadurch gekennzeichnet,**
**dass** zumindest ein Hohlraum (8, 9), vorzugsweise alle Hohlräume (8, 9) einer Reihe (10) mit einem, insbesondere körnigen Material mit einer Rohdichte von ≥ 1.500 kg/m³, insbesondere ≥ 2.000 kg/m³ befüllt ist bzw. sind.

56. Mauersteinsystem nach Anspruch 35,
**dadurch gekennzeichnet,**
**dass** der Körper (2) aus einem Mantelsteinmaterial bzw. einem Ziegelscherben mit einer Rohdichte ≤ 1,70 kg/dm³ besteht.

57. Mauersteinsystem nach Anspruch 35,
**gekennzeichnet durch**
eine Wärmeleitfähigkeit ≤ 0,09 W/mK.

58. Mauersteinsystem nach Anspruch 35,
**gekennzeichnet durch**
ein Steg/Hohlraum-Verhältnis in seiner vorzugsweise in Wanddickenrichtung ausgerichteten Längsrichtung von 1 zu 2,2 bis 2,5 und/oder in seiner vorzugsweise in Wandlängsrichtung ausgerichteten Breitenrichtung von 1 zu 2,0 bis 2,3.

59. Mauersteinsystem nach Anspruch 35,
**dadurch gekennzeichnet,**
**dass** der Körper aus einem Ausgangsmaterial mit einer Wärmeleitfähigkeit von maximal 0,40 W/mK besteht.

60. Mauersteinsystem nach Anspruch 35,
**gekennzeichnet**
**durch** anorganische Ausgangsmaterialien.

61. Mauersteinsystem nach Anspruch 35,
**gekennzeichnet**
**durch** ein hydraulisch aushärtendes Ausgangsmaterial, insbesondere Zement, Kalk, Kies, Split, Sand, natürliche und/oder gebiähte Leichtzuschlagstoffe mit oder ohne Zusatz von anderen Stoffen, wie beispielsweise Ziegelmehl, Asche oder ähnlichen Stoffen.

62. Mauersteinsystem nach Anspruch 35,
**gekennzeichnet**
**durch** ein wärmehärtbares Ausgangsmaterial, insbesondere Ton, Lehm oder tonige Massen mit oder ohne Zusatz von anderen Stoffen, wie Magerungs- und/oder Ausbrennstoffen, beispielsweise Polystyrol, Sägemehl, Papierfaserstoff oder dergleichen.

## Claims

1. A method for producing bricks having different lengths and widths,
wherein a first brick which comprises a first width and a second brick which comprises a second width differing from the first width, is produced, wherein each brick comprises an essentially cubical body which has a height, a length and a width, wherein each cubical body comprises several, at least two cavities (8, 9) having a length (a, c) and a width (b) and being separated from each other by webs (11, 12), which cavities at least partially serve to receive an insulating material, wherein each brick is produced from a starting material while forming the cavities,
**characterized in**
**that** all cavities (8, 9) of the bricks (1) having a different width are produced with an identical width (b) and preferably a defined volume by means of respectively one predetermined width of the webs (11, 12) between the cavities (8, 9), and that the width of each cubical body corresponds to an integer fraction, in particular 1/1, 1/2 or 1/3 of the thickness of a wall made of a plurality of bricks.

2. A method according to claim 1,
**characterized in**
**that** the brick (1) is produced from inorganic starting materials.

3. A method according to claim 1,
**characterized in**
**that** the bricks (1) are extruded or individually produced in a mould.

4. A method according to claim 1,
**characterized in**
**that** the bricks (1) are produced from a hydraulically hardening starting material, in particular from cement, lime, gravel, grit, sand, natural and/or expanded lightweight aggregate products with or without addition of other materials, such as for example brick-dust, ashes or similar materials or a thermo-hardening starting material, in particular from clay, loam or clayey masses with or without addition of other materials, such as tempering and/or opening materials, for example polystyrene, sawdust, paper pulp or the like.

5. A method according to claim 1,
**characterized in**
**that** the cavities (8, 9) are formed with different lengths (a, c), wherein the lengths (a) are integer multiples of the lengths (c).

6. A method according to claim 1,
**characterized in**
**that** the cavities (8, 9) are arranged such that they extend in parallel to the longitudinal axis of the body (2).

7. A method according to claim 1,
**characterized in**
**that** the cavities (8, 9) are formed with a length (a, c) which is greater than the width (b) of the cavities (8, 9).

8. A method according to claim 1,
**characterized in**
**that** the cavities (8, 9) are formed with a rectangular cross section.

9. A method according to claim 1,
**characterized in**
**that** a moulded body (15) made of an insulating material and essentially in accordance with the cross sectional shape of the cavities (8, 9) is inserted into the cavities (8, 9).

10. A method according to claim 9,
**characterized in**
**that** the moulded bodies (15) are compressible at least in the direction of opposite surfaces and are preferably inserted into the cavities (8, 9) in a compressed form.

11. A method according to claim 9 or 10,
**characterized in**
**that** the moulded bodies (15) are formed with a greater width and/or length with respect to the cavities (8, 9).

12. A method according to claim 9,
**characterized in**
**that** the moulded bodies (15) are complementarily glued to at least one inner wall surface of the cavities (8, 9).

13. A method according to claim 9,
**characterized in**
**that** the moulded bodies (15) are produced from mineral fibers bound with binding agents, in particular from stone, glass or slag fibers.

14. A method according to claim 9,
**characterized in**
**that** the moulded bodies are produced from natural fiber materials, such as hemp, flax, lamb's wool or cotton in a bound or unbound form.

15. A method according to claim 13 or 14,
**characterized in**
**that** the moulded bodies (15) are formed with a fiber orientation that extends in parallel to the great surfaces of the moulded body (15).

16. A method according to claim 9,
**characterized in**
**that** the moulded bodies (15) are plate-, bar- or strip-shaped.

17. A method according to claim 1,
**characterized in**
**that** the inner wall surfaces of the cavities (8, 9) are formed with a high surface roughness.

18. A method according to claim 1,
**characterized in**
**that** the inner wall surfaces of the cavities (8, 9) are formed with punctiform and/or line-shaped projections which preferably comprise a maximum height of 1 mm.

19. A method according to claim 17,
**characterized in**
**that** the surface roughness of the inner wall surfaces of the cavities (8, 9) is formed by drag cores comprising a corresponding roughening surface.

20. A method according to claim 1,
**characterized in**
**that** the cavities (8, 9) are arranged in rows (10).

21. A method according to claim 20,
**characterized in**
**that** two cavities (8, 9) are arranged in each row (10), which cavities comprise different lengths (a, c).

22. A method according to claim 20,
**characterized in**
**that** two cavities (8, 9) are arranged in each row (10), wherein one cavity (8) comprises a length which is twice as long as the length of the second cavity (9).

23. A method according to claim 20 or 21,
**characterized in**
**that** the cavities (8, 9) having different lengths (a, c) are alternately arranged in adjacent rows (10).

24. A method according to claim 1,
**characterized in**
**that** all cavities (8, 9) are filled with an insulating material.

25. A method according to claim 1,
**characterized in**
**that** the cavities (8, 9) are filled with different insulating materials.

26. A method according to claim 1 or 20,
**characterized in**
**that** at least one cavity (8, 9), preferably all cavities (8, 9) of a row (10) is respectively are filled with an especially granular material having a raw density of ≥ 1500 kg/m³, in particular ≥ 2000 kg/m³.

27. A method according to claim 9,
**characterized in**
**that** the moulded bodies (15) are separated from an approximately endless strip-like insulating material.

28. A method according to claim 27,
**characterized in**
**that** the moulded bodies (15) are separated from the approximately endless strip-like insulating material after having been inserted into the cavities (8, 9).

29. A method according to claim 27,
**characterized in**
**that** the moulded bodies (15) are separated from the approximately endless strip-like insulating material before being inserted into the cavities (8, 9).

30. A method according to claim 9,
**characterized in**
**that** the moulded bodies (15) are separated from a mineral fiber element, in particular in the longitudinal direction thereof, as strips, plates or bars.

31. A method according to claim 30,
**characterized in**
**that** the mineral fiber element is separated into strips, plates or bars having a different width corresponding to the width (b) of the cavities (8, 9), from which strips, plates or bars the moulded bodies (15) are separated.

32. A method according to claim 1,
**characterized in**
**that** the body (2) is produced from a mantle block material or a brick body having a raw density of < 1.70 kg/dm³.

33. A method according to claim 1,
**characterized in**
**that** the brick (1) is produced with a thermal conductivity of ≤ 0.40 W/mK.

34. A method according to claim 1,
**characterized in**
**that** the brick (1) is produced with a web-cavity ratio in the longitudinal direction of 1 to 2.2 until 2.5 and/or in the direction of width of 1 to 2.0 until 2.3.

35. A brick system, in particular a perforated brick system comprising at least a first and a second brick (1), in particular a perforated brick, wherein each brick comprises an essentially cubical body which has a height, a length and a width, wherein each cubical body comprises several, at least two cavities (8, 9) having a length (a, c) and a width (b) and being separated from each other by webs (11, 12), which cavities at least partially serve to receive an insulating material, wherein the insulating material is designed as a moulded body (15), wherein the moulded body (15) is inserted into the cavities (8, 9) in a frictionally locking manner, wherein the moulded body preferably comprises a a greater width and/or length with respect to the cavity, wherein the first brick comprises a first width and the second brick comprises a second width differing from the first width, **characterized in that** all cavities (8, 9) of all the bricks (1) comprise an identical width (b) and preferably a defined volume by means of respectively one predetermined width of the webs, wherein the width of each cubical body corresponds to an integer fraction, in particular 1/1, 1/2 or 1/3 of the thickness of a wall made of a plurality of bricks.

36. A brick system according to claim 35,
**characterized in**
**that** the cavities (8, 9) comprise different lengths (a, c).

37. A brick system according to claim 35,
**characterized in**
**that** the cavities (8, 9) are formed with different lengths (a, c), wherein the lengths (a) are integer multiples of the lengths (c).

38. A brick system according to claim 35,
**characterized in**
**that** the cavities (8, 9) are arranged such that they extend in parallel to the longitudinal axis of the body (2).

39. A brick system according to claim 35,
**characterized in**
**that** the cavities (8, 9) comprise a length (a, c) which is greater than the width (b) of the cavities (8, 9).

40. A brick system according to claim 35,
**characterized in**
**that** the cavities (8, 9) comprise a rectangular cross section.

41. A brick system according to claim 35,
**characterized in**
**that** moulded bodies (15) made of an insulating material and essentially in accordance with the cross sectional shape of the cavities (8, 9) are inserted into the cavities (8, 9).

42. A brick system according to claim 41,
**characterized in**
**that** the moulded bodies (15) are compressible at least in the direction of opposite surfaces.

43. A brick system according to claim 41,
**characterized in**
**that** the moulded bodies (15) are complementarily glued to at least one inner wall surface of the cavities (8, 9).

44. A brick system according to claim 41,
**characterized in**
**that** the moulded bodies (15) are produced from mineral fibers bound with binding agents, in particular from stone or glass fibers.

45. A brick system according to claim 44,
**characterized in**
**that** the moulded bodies (15) comprise a fiber orientation that extends in parallel to the great surfaces of the moulded bodies (15).

46. A brick system according to claim 41,
**characterized in**
**that** the moulded bodies (15) are plate-, bar- or strip-shaped.

47. A brick system according to claim 35,
**characterized in**
**that** the inner wall surfaces of the cavities (8, 9) comprise a high surface roughness.

48. A brick system according to claim 35,
**characterized in**
**that** the inner wall surfaces of the cavities (8, 9) are formed with punctiform and/or line-shaped, in particular interrupted projections which preferably comprise a maximum height of 1 mm.

49. A brick system according to claim 35,
**characterized in**
**that** the cavities (8, 9) are arranged in rows (10).

50. A brick system according to claim 49,
**characterized in**
**that** two cavities (8, 9) are arranged in each row (10), which cavities comprise different lengths (a, c).

51. A brick system according to claim 49,
**characterized in**
**that** two cavities (8, 9) are arranged in each row (10), wherein one cavity (8) comprises a length (a) which is twice as long as the length (c) of the second cavity (9).

52. A brick system according to one of the claims 49 through 51, **characterized in**
**that** the cavities (8, 9) having different lengths are alternately arranged in adjacent rows (10).

53. A brick system according to claim 35,
**characterized in**
**that** all cavities (8, 9) are filled with an insulating material.

54. A brick system according to claim 35,
**characterized in**
**that** the cavities (8, 9) are filled with different insulating materials.

55. A brick system according to claim 35 or 49,
**characterized in**
**that** at least one cavity (8, 9), preferably all cavities (8, 9) of a row (10) is respectively are filled with an especially granular material having a raw density of ≥ 1500 kg/m³, in particular ≥ 2000 kg/m³.

56. A brick system according to claim 35,
**characterized in**
**that** the body (2) consist of a mantle block material or a brick body having a raw density of < 1.70 kg/dm³.

57. A brick system according to claim 35,
**characterized by**
a thermal conductivity of ≤ 0.09 W/mK.

58. A brick system according to claim 35,
**characterized by**
a web-cavity ratio in its longitudinal direction preferably oriented in the direction of the wall thickness of 1 to 2.2 until 2.5 and/or in its direction of width preferably oriented in the longitudinal direction of the wall of 1 to 2.0 until 2.3.

59. A brick system according to claim 35,
**characterized in**
**that** the body consists of a starting material having a thermal conductivity of maximum 0.40 W/mK.

60. A brick system according to claim 35,
**characterized**
**by** inorganic starting materials.

61. A brick system according to claim 35,
**characterized**
**by** a hydraulically hardening starting material, in particular cement, lime, gravel, grit, sand, natural and/or expanded lightweight aggregate products with or without addition of other materials, such as for example brick-dust, ashes or similar materials.

62. A brick system according to claim 35,
**characterized**
**by** a thermo-hardening starting material, in particular clay, loam or clayey masses with or without addition of other materials, such as tempering and/or opening materials, for example polystyrene, sawdust, paper pulp or the like.

## Revendications

1. Procédé de fabrication de briques (1) ayant une longueur et une largeur différentes, une première brique, qui comprend une première largeur, et une deuxième brique, qui comprend une deuxième largeur différente de la première largeur, étant fabriquées, chaque brique comprenant un corps essentiellement cubique, qui a une hauteur, une longueur et une largeur, chaque corps cubique comprenant plusieurs, au moins deux, cavités (8, 9) ayant une longueur (a, c) et une largeur (b) et étant séparées l'une de l'autre par des traverses (11, 12), lesquelles cavités (8, 9) servent au moins partiellement à recevoir un matériau isolant, et chaque brique étant fabriquée à partir d'une matière de départ en formant les cavités,
**caractérisé en ce**
**que** toutes les cavités (8, 9) des briques (1) ayant des largeurs différentes sont fabriquées avec une largeur identique (b) et de préférence avec un volume défini à l'aide de respectivement une largeur prédéterminée des traverses (11, 12) entre les cavités (8, 9), et que la largeur de chaque corps cubique correspond à une fraction entière, notamment à 1/1, 1/2, 1/3 de l'épaisseur du mur fabriqué en une pluralité de briques.

2. Procédé selon la revendication 1,
**caractérisé en ce**
**que** la brique (1) est fabriquée en des matières de départ inorganiques.

3. Procédé selon la revendication 1,
**caractérisé en ce**
**que** les briques (1) sont extrudées ou individuellement fabriquées dans une moule.

4. Procédé selon la revendication 1,
**caractérisé en ce**
**que** les briques (1) sont fabriquées à partir d'une matière de départ durcissant hydrauliquement, notamment à partir de cément, de chaux, de gravier, de gravillon, de sable, d'agrégats légers naturels et/ou expansés avec ou sans addition d'autres matières, telles que par exemple de la poussière de brique, des cendres ou des matières similaires ou à partir d'une matière de départ thermodurcissable, notamment à partir d'argile, de limon ou de masses argileuses avec ou sans addition d'autres matières, telles que des matières amaigrissantes et/ou des matières d'autopyrogénation, telles que par exemple du polystyrène, de la sciure, de la matière fibreuse de papier ou similaire.

5. Procédé selon la revendication 1,
**caractérisé en ce**
**que** les cavités (8, 9) sont configurées avec des longueurs différentes (a, c), les longueurs (a) étant des multiples entiers des longueurs (c).

6. Procédé selon la revendication 1,
**caractérisé en ce**
**que** les cavités (8, 9) sont disposées de sorte qu'elles d'étendent en parallèle à l'axe longitudinal du corps (2).

7. Procédé selon la revendication 1,
**caractérisé en ce**
**que** les cavités (8, 9) sont configurées avec une longueur (a, c), qui plus grande que la largeur (b) des cavités (8, 9).

8. Procédé selon la revendication 1,
**caractérisé en ce**
**que** les cavités (8, 9) sont configurées avec une section transversale rectangulaire.

9. Procédé selon la revendication 1,
**caractérisé en ce**
**qu'**un corps moulé (15) en un matériau isolant et essentiellement en conformité avec la forme de section transversale des cavités (8, 9) est inséré dans les cavités (8, 9).

10. Procédé selon la revendication 9,
**caractérisé en ce**
**que** les corps moulés (15) sont compressibles au moins dans la direction de surfaces opposées et sont de préférence insérés dans les cavités (8, 9) en forme comprimé.

11. Procédé selon la revendication 9 ou la revendication 10, **caractérisé en ce**
**que** les corps moulés (15) sont configurés avec une largeur et/ou une longueur plus grande par rapport à celles des cavités (8, 9).

12. Procédé selon la revendication 9,
**caractérisé en ce**
**que** les corps moulés (15) sont complémentairement collés avec une surface de paroi intérieure des cavités (8, 9).

13. Procédé selon la revendication 9,
**caractérisé en ce**
**que** les corps moulés (15) sont fabriqués en fibres minérales liées à des liants, notamment en fibres de roche, de verre ou de scories.

14. Procédé selon la revendication 9,
**caractérisé en ce**
**que** les corps moulés (15) sont fabriqués en matières fibreuses naturelles, telles que du chanvre, du lin, de la laine de moutons ou du coton sous forme lié ou non lié.

15. Procédé selon la revendication 13 ou la revendication 14, **caractérisé en ce**
**que** les corps moulés (15) sont configurés avec une orientation de fibres qui s'étend en parallèle aux grandes surfaces du corps moulé (15).

16. Procédé selon la revendication 9,
**caractérisé en ce**
**que** les corps moulés (15) sont configurés en forme de plaque, de barre ou de bande.

17. Procédé selon la revendication 1,
**caractérisé en ce**
**que** les surfaces de paroi intérieure des cavités (8, 9) sont configurées avec une grande rugosité de surface.

18. Procédé selon la revendication 1,
**caractérisé en ce**
**que** les surfaces de paroi intérieure des cavités (8, 9) sont configurées avec des saillies sous forme de points et/ou de lignes, qui comprennent de préférence une hauteur maximale de 1 mm.

19. Procédé selon la revendication 17,
**caractérisé en ce**
**que** la rugosité de surface des surfaces de paroi intérieure des cavités (8, 9) est obtenue par des noyaux de tirage comprenant une surface donnant une rugosité correspondante.

20. Procédé selon la revendication 1,
**caractérisé en ce**
**que** les cavités (8, 9) sont disposées en rangées (10).

21. Procédé selon la revendication 20,
**caractérisé en ce**
**que** deux cavités (8, 9) sont disposées dans chaque rangée (10), lesquelles cavités comprennent des longueurs différentes (a, c).

22. Procédé selon la revendication 20,
**caractérisé en ce**
**que** deux cavités (8, 9) sont disposées dans chaque rangée (10), une cavité (8) comprenant une longueur qui est deux fois plus longue que la longueur de la deuxième cavité (9).

23. Procédé selon la revendication 20 ou la revendication 21,
**caractérisé en ce**
**que** les cavités (8, 9) ayant des longueurs différentes (a, c) sont disposées de manière alternante dans des rangées adjacentes (10).

24. Procédé selon la revendication 1,
**caractérisé en ce**
**que** toutes les cavités (8, 9) sont remplies de matériau isolant.

25. Procédé selon la revendication 1,
**caractérisé en ce**
**que** les cavités (8, 9) sont remplies de matériaux isolants différents.

26. Procédé selon la revendication 1 ou la revendication 20,
**caractérisé en ce**
**qu'**au moins une cavité (8, 9), de préférence toutes les cavités (8, 9) d'une rangée (10) est respectivement sont remplie(s) d'un matériau notamment granuleux et ayant une densité volumique de > 1.500 kg/m³. notamment de ≥ 2.000 kg/m³.

27. Procédé selon la revendication 9,
**caractérisé en ce**
**que** les corps moulés (15) sont séparés d'un matériau isolant sous forme de bande approximativement sans fin.

28. Procédé selon la revendication 27,
**caractérisé en ce**
**que** les corps moulés (15) sont séparés du matériau isolant sous forme de bande approximativement sans fin après avoir été insérés dans les cavités (8, 9).

29. Procédé selon la revendication 27,
**caractérisé en ce**
**que** les corps moulés (15) sont séparés du matériau isolant sous forme de bande approximativement sans fin avant d'être insérés dans les cavités (8, 9).

30. Procédé selon la revendication 9,
**caractérisé en ce**
**que** les corps moulés (15) sont séparés d'un élément en fibres minérales, notamment dans la direction longitudinale de celui-ci, en tant que bandes, plaques ou barres.

31. Procédé selon la revendication 30,
**caractérisé en ce**
**que** l'élément en fibres minérales est divisé en bandes, plaques ou barres ayant des largeurs différentes correspondant à la largeur (b) des cavités (8, 9), desquelles bandes, plaques ou barres sont séparés les corps moulés (15).

32. Procédé selon la revendication 1,
**caractérisé en ce**
**que** le corps (2) est fabriqué en un matériau de pierre de manteau ou en pâte céramique ayant une densité volumique de ≤ 1,70 kg/dm³.

33. Procédé selon la revendication 1,
**caractérisé en ce**
**que** la brique (1) est fabriquée avec une conductivité thermique de ≤ 0,40 W/mK.

34. Procédé selon la revendication 1,
**caractérisé en ce**
**que** la brique (1) est fabriquée avec un rapport entre la traverse et la cavité dans la direction longitudinale de 1 à 2,2 jusqu'à 2,5 et/ou dans la direction de la largeur de 1 à 2,0 jusqu'à 2,3.

35. Système de briques, notamment système de briques perforées, comprenant au moins une première et une deuxième briques (1), notamment des briques perforées, chaque brique comprenant un corps essentiellement cubique, qui a une hauteur, une longueur et une largeur, chaque corps cubique comprenant plusieurs, au moins deux, cavités (8, 9) ayant une longueur (a, c) et une largeur (b) et étant séparées l'une de l'autre par des traverses (11, 12), lesquelles cavités (8, 9) servent au moins partiellement à recevoir un matériau isolant, le matériau isolant étant configuré comme corps moulé (15), le corps moulé (15) étant inséré dans les cavités (8, 9) de sorte qu'il est retenu par friction, le corps moulé (15) comprenant une plus grande largeur et/ou longueur par rapport à celle de la cavité, la première brique comprenant une première largeur et la deuxième brique comprenant une deuxième largeur différente de la première largeur, **caractérisé en ce que** toutes les cavités (8, 9) de toutes les briques (1) comprennent une largeur identique (b) et de préférence un volume défini à l'aide de respectivement une largeur prédéterminée des traverses (11, 12), la largeur de chaque corps cubique correspondant à une fraction entière, notamment à 1/1, 1/2, 1/3 de l'épaisseur du mur fabriqué en une pluralité de briques.

36. Système de briques selon la revendication 35,
**caractérisé en ce**
**que** les cavités (8, 9) comprennent des longueurs différentes (a, c).

37. Système de briques selon la revendication 35,
**caractérisé en ce**
**que** les cavités (8, 9) comprennent des longueurs différentes (a, c), les longueurs (a) étant des multiples entiers des longueurs (c).

38. Système de briques selon la revendication 35,
**caractérisé en ce**
**que** les cavités (8, 9) sont disposées de sorte qu'elles d'étendent en parallèle à l'axe longitudinal du corps (2).

39. Système de briques selon la revendication 35,
**caractérisé en ce**
**que** les cavités (8, 9) comprennent une longueur (a, c), qui plus grande que la largeur (b) des cavités (8, 9).

40. Système de briques selon la revendication 35,
**caractérisé en ce**
**que** les cavités (8, 9) comprennent une section transversale rectangulaire.

41. Système de briques selon la revendication 35,
**caractérisé en ce**
**que** des corps moulés (15) en un matériau isolant et essentiellement en conformité avec la forme de section transversale des cavités (8, 9) sont insérés dans les cavités (8, 9).

42. Système de briques selon la revendication 41,
**caractérisé en ce**
**que** les corps moulés (15) sont compressibles au moins dans la direction de surfaces opposées.

43. Système de briques selon la revendication 41,
**caractérisé en ce**
**que** les corps moulés (15) sont complémentairement collés avec une surface de paroi intérieure des cavités (8, 9).

44. Système de briques selon la revendication 41,
**caractérisé en ce**
**que** les corps moulés (15) sont fabriqués en fibres minérales liées à des liants, notamment en fibres de roche ou de verre.

45. Système de briques selon la revendication 44,
**caractérisé en ce**
**que** les corps moulés (15) comprennent une orientation de fibres qui s'étend en parallèle aux grandes surfaces des corps moulés (15).

46. Système de briques selon la revendication 41,
**caractérisé en ce**
**que** les corps moulés (15) sont configurés en forme de plaque, de barre ou de bande.

47. Système de briques selon la revendication 35,
**caractérisé en ce**
**que** les surfaces de paroi intérieure des cavités (8, 9) comprennent une grande rugosité de surface.

48. Système de briques selon la revendication 35,
**caractérisé en ce**
**que** les surfaces de paroi intérieure des cavités (8, 9) comprennent des saillies sous forme de points et/ou de lignes, notamment interrompues, qui comprennent de préférence une hauteur maximale de 1 mm.

49. Système de briques selon la revendication 35,
**caractérisé en ce**
**que** les cavités (8, 9) sont disposées en rangées (10).

50. Système de briques selon la revendication 49,
**caractérisé en ce**
**que** deux cavités (8, 9) sont disposées dans chaque rangée (10), lesquelles cavités comprennent des longueurs différentes (a, c).

51. Système de briques selon la revendication 49,
**caractérisé en ce**
**que** deux cavités (8, 9) sont disposées dans chaque rangée (10), une cavité (8) comprenant une longueur qui est deux fois plus longue que la longueur de la deuxième cavité (9).

52. Système de briques selon l'une des revendications 49 à 51,
**caractérisé en ce**
**que** les cavités (8, 9) ayant des longueurs différentes (a, c) sont disposées de manière alternante dans des rangées adjacentes (10).

53. Système de briques selon la revendication 35,
**caractérisé en ce**
**que** toutes les cavités (8, 9) sont remplies de matériau isolant.

54. Système de briques selon la revendication 35,
**caractérisé en ce**
**que** les cavités (8, 9) sont remplies de matériaux isolants différents.

55. Système e briques selon la revendication 35 ou la revendication 49,
**caractérisé en ce**
**qu'**au moins une cavité (8, 9), de préférence toutes les cavités (8, 9) d'une rangée (10) est respectivement sont remplie(s) d'un matériau notamment granuleux et ayant une densité volumique de ≥ 1.500 kg/m³, notamment de ≥ 2.000 kg/m³.

56. Système de briques selon la revendication 35,
**caractérisé en ce**
**que** le corps (2) consiste en un matériau de pierre de manteau ou en pâte céramique ayant une densité volumique de ≤ 1,70 kg/dm³.

57. Système de briques selon la revendication 35,
**caractérisé par**
une conductivité thermique de ≤ 0,09 W/mK.

58. Système de briques selon la revendication 35,
**caractérisé par**
un rapport entre la traverse et la cavité dans sa direction longitudinale orientée de préférence dans la direction de l'épaisseur de mur de 1 à 2,2 jusqu'à 2,5 et/ou dans sa direction de la largeur orientée de préférence dans la direction longitudinale de mur de 1 à 2,0 jusqu'à 2,3.

59. Système de briques selon la revendication 35,
**caractériséence**
que le corps consiste en une matière de départ ayant une conductivité thermique de maximum 0,40 W/mK,

60. Système de briques selon la revendication 35,
**caractérisé par**
des matériaux de départ inorganiques.

61. Système de briques selon la revendication 35,
**caractérisé par**
une matière de départ durcissant hydrauliquement, notamment le cément, la chaux, le gravier, le gravillon, la sable, les agrégats légers naturels et/ou expansés avec ou sans addition d'autres matières, telles que par exemple de la poussière de brique, des cendres ou des matières similaires.

62. Système de briques selon la revendication 35,
**caractérisé par**
une matière de départ thermodurcissable, notamment l'argile, le limon ou les masses argileuses avec ou sans addition d'autres matières, telles que des matières amaigrissantes et/ou des matières d'autopyrogénation, telles que par exemple du polystyrène, de la sciure, de la matière fibreuse de papier ou similaire.
